# EUROPÄISCHE PATENTSCHRIFT

(11) **EP 1 162 251 B1**
(45) Veröffentlichungstag und Bekanntmachung des Hinweises auf die Patenterteilung: **25.08.2004**
(21) Anmeldenummer: 01113430.1
(22) Anmeldetag: 01.06.2001
(51) Int. Cl.: C10G 9/20, F28F 11/00, B23P 19/02

(54) **Feuerraum eines Olefinanlagen-Krackofens mit einfach montierbaren und demontierbaren Spaltrohrregistern**
Combustion chamber of a cracking furnace for the production of olefins with easily mounted and demounted tube supports
Chambre de combustion d'un four de craquage pour la production d'oléfines avec des supports de tubes aisément montables et démontables

(30) Priorität: 10.06.2000 DE 10028827
(43) Veröffentlichungstag der Anmeldung: 12.12.2001
(73) Patentinhaber: SELAS-LINDE GmbH, 82049 Höllriegelskreuth (DE)
(72) Erfinder: Wild, Stephan, Dipl.-Ing., 82418 Murnau (DE); Jacob, Gunter, Dipl.-Ing., 81477 München (DE)
(74) Vertreter: Kasseckert, Rainer

(56) Entgegenhaltungen:
- GB-A- 822 598
- GB-A- 938 723
- US-A- 3 453 087
- US-A- 5 394 837

## Beschreibung

Die Erfindung betrifft einen Feuerraum eines Olefinanlagen-Krackofens mit einfach montierbaren und demontierbaren Spaltrohrregistern, wobei jedes Spaltrohrregister vertikale Spaltrohre aufweist und mehrere Spaltrohrregister im montierten Zustand im Feuerraum in mindestens einer Reihe nebeneinander angeordnet sind und der Feuerraum Stimwände, einen Feuerraumboden und eine Feuerraumdecke aufweist.

Der Krackofen dient zur Spaltung von gesättigten Kohlenwasserstoffen wie Naphtha oder Ethan und ist damit in petrochemischen Anlagen eine sehr wichtige Komponente.

Die Spaltrohre haben wegen ihrer hohen thermischen Belastung nur eine eingeschränkte Lebensdauer von etwa 3-5 Jahren.

Die Spaltrohre sind schlangenförmige komplizierte Gebilde aus einem sehr teuren Werkstoff, der nur von besonderen Spezialisten verschweißt werden kann. Die Ein- und Austritte sowie die Aufhängung der Spaltrohre durchdringen die Feuerraumdecke. Die Austritte sind auf kürzestem Wege mit vertikal angeordeneten Wärmeaustauschern verbunden, sogenannten Spaltgaskühlem. Diese Spaltgaskühler und die verbindenden Rohrleitungen füllen den Platz über der Feuerraumdecke weitgehend aus.

Das Auswechseln von verschlissenen Spaltrohren ist nur im Ofenstillstand möglich. Jede Stunde Ofenstillstand bedeutet Produktionsverlust und, in Anbetracht der hohen Produktgasmengen sowie deren Preisen, erhebliche finanzielle Verluste für den Betreiber. Kürzest mögliche Ausfallzeiten sind von großem Interesse für die Betreiber.

Auf bisherigem Wege wurden die verschlissenen Spaltrohre entweder in Einzelteile zerlegt und über Einstiegstüren bzw. demontierte Endwandpaneelen aus dem Feuerraum entfernt oder sie wurden in größeren Registern über die Feuerraumdecke entfernt. Entsprechend verlief die Montage neuer Spaltrohre, d. h. entweder Einbringung von Einzelteilen über die Feuerraurn-Einstiegstüren mit umfangreichen Schweißarbeiten im Ofen oder Einbringung von größeren Registern durch die Feuerraumdecke mit geringerem Umfang an Schweißarbeiten. Allerdings sind bei der bevorzugten Methode, der Register-Montage und -Demontage über die Decke, umfangreiche De- und Remontagearbeiten an anderen Ofenbauteilen als den Spaltrohren nötig, die im Ausbau- bzw. Einbauweg der Spaltrohre liegen.

Zusammengefaßt hat die Montage mit den Mitteln des Standes der Technik folgende Nachteile:
a) Ofenstillstand von mehreren Tagen und damit kostspieliger Produktionsausfall beim Wechseln verschlissener Spaltrohre.
b) Beschädigung von anderen Ofenbauteilen als den Spaltrohren, die zum Zwecke der Spaltrohr-Montage und -Demontage entfernt werden müssen. Dazu Zusatzkosten für diese Arbeiten.
c) Zeitverlust bei der Erst-Montage, d. h. bei der Errichtung des Krackofens, da die Spaltgaskühler erst nach der Montage der Spaltrohre montiert werden können.

Aufgabe der Erfindung ist es daher, einen Feuerraum vorzuschlagen, der diese Nachteile vermeidet.

Diese Aufgabe wird erfindungsgemäß gelöst von einem Feuerraum mit den Merkmalen des Anspruchs 1. Ausführungen der Erfindung sind Gegenstand von Unteransprüchen.

Kennzeichnend an der Erfindung ist, dass für Montagezwecke
- eine Stirnwand des Feuerraumes mit mindestens einem vertikalen Schlitz versehen ist
- die Feuerraumdecke von Blindhülsen durchbrochen ist, zur Aufnahme von Tragseilen für Katzbahnträger, wobei die Katzbahnträger mit Seilwinden über der Feurraumdecke bündig an der unteren Seite der Feuerraumdecke anschließbar sind, um mindestens eine Spaltrohrregisterbreite aus einem vertikalen Stimwandschlitz herausragen und zusammen mit Hubzügen, Laufkatzen und Haspelfahrwerken ein fahrbares Liftsystem für die Spaltrohrregister bilden
- die Rohre eines Spaltrohrregisters mit einer Klemmvorrichtung zusammengehalten und in einem Tragrahmen befestigt sind
- der Tragrahmen über das Liftsystem an den Katzbahnträgem aufgehängt und über besagtes Liftsystem horizontal und vertikal positionierbar ist.

Mit den Schlitzen, Blindhülsen, dem Tragrahmen und dem Liftsystem gemäß Erfindung kann die Montagezeit auf die Hälfte der bisherigen Zeit verkürzt werden.

Bei einer vorteilhaften Ausgestaltung der Erfindung sind die Blindhülsen der Feueraumdecke mit Stopfen aus Isoliermaterial und Deckeln verschließbar ausgeführt. Außerdem können die vertikalen Schlitze mit zur Feuerraumseite isolierten Blechelementen verschließbar ausgeführt sein. Dies führt zu einer weiteren Vereinfachung der Montage.

Die vertikalen Schlitze können durchgehend von der Decke bis zum Boden des Feueraumes reichen. Eine Beschädigung der Stirnwand oder der Spaltrohrregister beim Ein- oder Ausbringen der Register wird dadurch weitestgehend vermieden.

Die Erfindung wird anhand einer Ausführungsform mit einer Figur näher erläutert.

Die Figur zeigt eine Seitenansicht des erfindungsgemäßen Feuerraums 2 eines Olefinanlagen-Krackofens mit der Vorrichtung zur Montage und Demontage von Spaltrohrregistem 1. Die Spaltrohrregister 1 weisen vertikale Spaltrohre 3 auf. Im montierten Zustand sind mehrere Spaltrohrregister 1 im Feueraum 2 in mindestens einer Reihe nebeneinander eingebaut, die mit ihren Ein- und Austrittsstücken die Feuerraumdecke 4 durchdringen; dies ist schematisch zusammenfassend als strichpunktierte Linie 5 in der Figur nur angedeutet.

Für Montagezwecke ist eine Stimwand 6 über mindestens einen vertikalen Schlitz, der von der Feuerraumdecke 4 bis zum Feurraumboden 7 reicht, geöffnet. Die Feuerraumdecke 4 ist von Blindhülsen 8 durchbrochen. Durch die Blindhülsen 8 hindurch werden Katzbahnträger 9 mit Hilfe von Seilwinden 10 so an die Feuerraumdecke 4 angehoben, dass sie bündig an die Blindhülsen 8 anschließen und um mindestens eine Registerbreite aus dem vertikalen Schlitz der Stimwand 6 hinausragen. Die Spaltrohre 3 des jeweils zu (de)montierenden Spaltrohrregisters 1 werden mit Klemmvorrichtungen 11 zueinander und in einem Tragrahmen 12 fixiert. Der Tragrahmen 12 wiederum ist über ein Liftsystem 13, das aus Hubzügen, Laufkatzen und Haspelfahrwerk gebildet wird an dem Katzbahnträger 9 aufgehängt und über das Liftsystem 13 horizontal und vertikal positionierbar.

## Patentansprüche

1. Feuerraum eines Olefinanlagen-Krackofens mit einfach montierbaren und demontierbaren Spaltrohrregistern, wobei jedes Spaltrohrregister vertikale Spaltrohre aufweist und mehrere Spaltrohrregister im montierten Zustand im Feuerraum in mindestestens einer Reihe nebeneinander angeordnet sind und der Feuerraum Stimwände, einen Feuerraumboden und eine Feuerraumdecke aufweist, **dadurch gekennzeichnet, dass** für Montagezwecke
- eine Stirnwand des Feuerraumes mit mindestens einem vertikalen Schlitz versehen ist
- die Feuerraumdecke von Blindhülsen durchbrochen ist, zur Aufnahme von Tragseilen für Katzbahnträger, wobei die Katzbahnträger mit Seilwinden über der Feuerraumdecke bündig an der unteren Seite der Feuerraumdecke anschließbar sind, um mindestens eine Spaltrohrregisterbreite aus einem vertikalen Stimwandschlitz herausragen und zusammen mit Hubzügen, Laufkatzen und Haspelfahrwerken ein fahrbares Liftsystem für die Spaltrohrregister bilden
- die Rohre eines Spaltrohrregisters mit einer Klemmvorrichtung zusammengehalten und in einem Tragrahmen befestigt sind
- der Tragrahmen über das Liftsystem an den Katzbahnträgem aufgehängt und über besagtes Liftsystem horizontal und vertikal positionierbar ist.

2. Feuerraum nach Anspruch 1, **dadurch gekennzeichnet, dass** die Blindhülsen der Feuerraumdecke mit Stopfen aus Isoliermaterial und Deckeln verschließbar ausgeführt sind.

3. Feuerraum nach Anspruch 1 oder 2, **dadurch gekennzeichnet, dass** die vertikalen Schlitze mit zur Feuerraumseite isolierten Blechelementen verschließbar ausgeführt sind.

4. Feuerraum nach einem der Ansprüche 1 bis 3, **dadurch gekennzeichnet, dass** die vertikalen Schlitze durchgehend von der Decke bis zum Boden des Feuerrraumes reichen.

## Claims

1. Combustion chamber of an olefin plant cracking furnace having banks of cracking tubes which are simple to install and remove, in which each bank of cracking tubes has vertical cracking tubes, and a plurality of banks of cracking tubes, in the assembled state in the combustion chamber, are arranged next to one another in at least one row, and the combustion chamber has end walls, a combustion chamber base and a combustion chamber cover, **characterized in that** for assembly purposes
- an end wall of the combustion chamber is provided with at least one vertical slot,
- the combustion chamber cover has blind sleeves passing through it to accommodate main cables for trolleyway carriers, it being possible for the trolleyway carriers to be connected flush to the underside of the combustion chamber cover by means of cable winches via the combustion chamber cover, project out of a vertical end wall slot by the width of at least one bank of cracking tubes, and together with raising carriages, travelling trolleys and winding mechanisms form a displaceable lift system for the banks of cracking tubes,
- the tubes of a bank of cracking tubes are held together by a clamping device and are secured in a bearing frame,
- the bearing frame is suspended from the trolleyway carriers via the lift system and can be positioned horizontally and vertically by means of the said lift system.

2. Combustion chamber according to Claim 1, **characterized in that** the blind sleeves of the combustion chamber cover are designed such that they can be closed off by stoppers made from insulating material and covering means.

3. Combustion chamber according to Claim 1 or 2, **characterized in that** the vertical slots are designed in such a manner that they can be closed off by sheet-metal elements which are insulated towards the combustion chamber side.

4. Combustion chamber according to one of Claims 1 to 3, **characterized in that** the vertical slots extend continuously from the cover to the base of the combustion chamber.

## Revendications

1. Chambre de combustion d'un four de craquage pour la production d'oléfines avec des supports de tubes de craquage aisément montables et démontables, chaque support de tubes de craquage présentant des tubes de craquage verticaux et plusieurs supports de tubes de craquage étant disposés les uns à côté des autres sur au moins une rangée dans l'état monté dans la chambre de combustion et la chambre de combustion présentant des parois frontales, un fond de chambre de combustion et un plafond de chambre de combustion, **caractérisée en ce que**, aux fins du montage,
- une paroi frontale de la chambre de combustion est pourvue d'au moins une fente verticale,
- le plafond de la chambre de combustion est percé de douilles borgnes, pour recevoir des câbles porteurs pour des supports de pistes à chariots, les supports de pistes à chariots pouvant être raccordés à des treuils à câbles par le biais du plafond de la chambre de combustion en affleurement au niveau du côté inférieur du plafond de la chambre de combustion, dépassant d'au moins une largeur de support de tubes de craquage d'une fente de la paroi frontale verticale et formant conjointement avec des câbles de levage, des chariots roulants et des mécanismes de roulement à treuil, un système de levage déplaçable pour les supports de tubes de craquage,
- les tubes d'un support de tubes de craquage sont maintenus avec un dispositif de serrage et sont fixés dans un cadre porteur,
- le cadre porteur est accroché par le biais du système de levage aux supports de pistes à chariots et peut être positionné horizontalement et verticalement par le biais dudit système de levage.

2. Chambre de combustion selon la revendication 1, **caractérisée en ce que** les douilles borgnes du plafond de la chambre de combustion sont réalisées de manière à pouvoir être fermées avec des bouchons en matériau isolant et des couvercles.

3. Chambre de combustion selon la revendication 1 ou 2, **caractérisée en ce que** les fentes verticales sont réalisées de manière à pouvoir être fermées avec des éléments en tôle isolés par rapport au côté de la chambre de combustion.

4. Chambre de combustion selon l'une quelconque des revendications 1 à 3, **caractérisée en ce que** les fentes verticales s'étendent à travers le plafond jusqu'au fond de la chambre de combustion.
